# EUROPÄISCHE PATENTSCHRIFT

(11) **EP 0 597 191 B1**
(45) Veröffentlichungstag und Bekanntmachung des Hinweises auf die Patenterteilung: **10.09.1997**
(21) Anmeldenummer: 93112692.4
(22) Anmeldetag: 07.08.1993
(51) Int. Cl.: H01R 9/26

(54) **Schutzleiterklemme**
Protective wire terminal
Borne pour conducteur de protection

(30) Priorität: 09.11.1992 DE 4237732
(43) Veröffentlichungstag der Anmeldung: 18.05.1994
(73) Patentinhaber: Weidmüller Interface GmbH & Co., D-32760 Detmold (DE)
(72) Erfinder: Hanning, Walter, D-32758 Detmold (DE); Diekmann, Jörg, D-33699 Bielefeld (DE); Wilmes, Manfred, D-32760 Detmold (DE)
(74) Vertreter: Stracke, Alexander, Dipl.-Ing.

(56) Entgegenhaltungen:
- EP-A- 0 233 458
- EP-A- 0 300 065
- DE-C- 3 325 730
- DE-U- 9 210 064

## Beschreibung

Die Erfindung betrifft eine Schutzleiterklemme mit einem Isolierstoffgehäuse, einer daran angeordneten Stromschiene und einem mit der Stromschiene verbundenen Befestigungs- und Kontaktfuß, der zur mechanischen und elektrischen Verbindung mit einer als Schutzleiter-Sammelschiene wirkenden Tragschiene Haken- und Federmittel zum Zusammenwirken mit dem Tragschienenschenkel aufweist, wobei zur weiteren mechanischen Verbindung mit der Tragschiene an dem Isolierstoffgehäuse zumindest auf einer Seite ein den Tragschienenschenkel untergreifendes Rastfederbein vorgesehen ist.

Im Hinblick auf die sonst möglicherweise zu hoch werdenden Aufrastkräfte beim Aufrasten derartiger Schutzleiterklemmen auf die Tragschienen und im Hinblick auf den Beibehalt einer möglichst einfachen Konstruktion können die Haken- und Federmittel des metallischen Befestigungs- und Kontaktfußes derartiger Schutzleiterklemmen nicht so steif ausgelegt werden, daß ein unzeitiges Abrasten von der Tragschiene bei besonders starkem Leiterzug ausgeschlossen werden könnte. Zumindest an einer Seite muß sich die Aufrastung ohne übermäßigen Kraftaufwand ermöglichen lassen. Um einer unzeitigen Abrastung infolge Leiterzug entgegenzuwirken, ist es bereits bei einer derartigen Schutzleiterklemme bekannt, auf der einen Seite zusätzlich zu dem Haken des Befestigungs- und Kontaktfußes auch am Isolierstoffgehäuse ein den Tragschienenschenkel untergreifendes Rastfederbein vorzusehen, das einer unzeitigen Abrastung entgegenwirken soll (Katalog der Firma WAGO Kontakttechnik GmbH, HK 1-3/2.88, 1.20 Schutzleiterklemmen). Schon aufgrund der Elastizitätseigenschaften des Isolierstoffmateriales kann aber auch hier bei sehr starkem Leiterzug, insbesondere bei nach oben gerichtetem Leiterzug, nicht mit der erforderlichen Sicherheit ausgeschlossen werden, daß es zu einem unzeitigen Abrasten auch des Rastfederbeines des Isolierstoffgehäuses und damit der Schutzleiterklemme insgesamt von der Tragschiene kommt.

Aus der DE-U-92 10 064 ist eine Schutzleiterklemme der gattungsgemäßen Art bekannt, bei der zusätzlich zu einem den Tragschienenschenkel untergreifenden Hakenelement des metallischen Befestigungs- und Kontaktfußes der Schutzleiterklemme an deren Isolierstoffgehäuse ein ebenfalls den Tragschienenschenkel untergreifendes Rastfederbein angeformt ist, daß außen an dem Hakenelement des Befestigungs- und Kontaktfußes so anliegt, daß sich die Federkräfte des Metallfußes und des Kunststoffußes addieren, um den Widerstand gegen ein unzeitiges Abrasten zu erhöhen. Ein Blockieren gegen ein Abrasten im Sinne eines Unmöglichmachens ist damit nicht verbunden.

Aus der EP-A-0 300 065 ist ein Montagefuß zum Befestigen von elektrisch/elektronischen Bauelementen auf einer Tragschiene bekannt, bei der an den Kunststoffmontagefuß eine zusätzliche Verriegelungsstrebe über ein Filmschamier derart schwenkbar angeformt ist, daß diese Verriegelungsstrebe in eine Blockierstellung hinter das auf die Tragschiene gerastete Rastfederbeim dieses Montagefußes geschwenkt werden kann. Die über das Filmschamier angeformte Verriegelungsstrebe stellt ein zusätzliches Bauteil dar, wobei das Erfordemis besteht, in einem gesonderten zusätzlichen Arbeitsgang die Verriegelungsstrebe in die Blockierstellung zu verschwenken, um die Blockierung sicherzustellen.

Der vorliegenden Erfindung liegt von daher die Aufgabe zugrunde, eine Schutzleiterklemme der gattungsgemäßen Art zu schaffen, die auch bei hohen mechanischen Belastungen, insbesondere starkem Leiterzug, nicht unzeitig von der Tragschiene abrastet.

Die erfindungsgemäße Lösung ergibt sich aus dem kennzeichnenden Teil des Patentanspruches 1. Dem Rastfederbein des Isolierstoffgehäuses ist damit eine Doppelfunktion gegeben. Es dient nicht nur der mechanischen Verbindung der Schutzleiterklemme mit dem entsprechenden Tragschienenschenkel, sondern gleichzeitig auch der Blockierung des Hakens des metallischen Befestigungs- und Kontaktfußes auf der Tragschiene, so daß auch bei starkem Leiterzug ein unzeitiges Abrasten nicht möglich ist. Gemäß einer besonders bevorzugten Ausführungsform ist das Widerlager als ein entsprechend geformtes Winkelstück ausgebildet. Die beiden hinterschnittenen Winkelstücke blockieren sich sehr schnell zu Beginn einer Abrastbewegung des Hakens des Befestigungs- und Kontaktfußes infolge Leiterzug gegenseitig. Die unzeitige Abrastbewegung infolge Leiterzug bewirkt ja zunächst eine Wanderbewegung des Hakens des Befestigungs- und Kontaktfußes in Richtung nach außen. Bereits diese Bewegung wird durch die hinterschnittenen Winkelstücke blockiert. Die Blockade ist dabei eine gegenseitige, so daß sich infolge dieser Blockade auch das Rastfederbein des Isolierstoffgehäuses nur im Sinne einer unzeitigen Abrastung infolge Leiterzug bewegen kann.

Um die Schutzleiterklemme bei dieser Ausgestaltung gewollt abrasten zu können, ist gemäß einer weiteren bevorzugten Ausgestaltung an dem Rastfederbein des Isolierstoffgehäuses eine den Haken des Befestigungs- und Kontaktfußes auf seiner der Eingriffszone mit dem Tragschienenschenkel entsprechenden Seite beaufschlagende Wirkfläche vorgesehen. Vollführt man somit mit dem Rastfederbein des Isolierstoffgehäuses die nach außen, von der Tragschiene fort gerichtete Entriegelungsbewegung, wozu zweckmäßig am Rastfederbein außenseitig eine Handhabungszone vorgesehen ist, stößt die Wirkfläche am Rastfederbein auf die Innenseite des Hakens des Befestigungs- und Kontaktfußes, so daß das Rastfederbein über die Wirkfläche den Haken mit nach außen nimmt und dadurch nicht nur das Rastfederbein selbst, sondern auch der Haken des Befestigungs- und Kontaktfußes von dem Tragschienenschenkel freikommen.

Ein bevorzugtes Ausführungsbeispiel einer Schutzleiterklemme gemäß der Erfindung wird nachstehend unter Bezugnahme auf die beigefügte Zeichnung beschrieben.
Es zeigen
- Figur 1: den Sockelbereich einer Schutzleiterklemme gemäß der Erfindung, mit Darstellung des metallischen Befestigungs- und Kontaktfußes und der umgebenden Fußbereiche des Isolierstoffgehäuses in Perspektive,
- Figur 2: eine Einzelansicht in vergrößertem Maßstab einer Seite des Fußbereiches im Zusammenwirken mit einem Tragschienenschenkel.

Die Schutzleiterklemme besitzt ein Isolierstoffgehäuse 1, von dem aus Gründen der Vereinfachung nur der Fußbereich dargestellt ist. In dem Isolierstoffgehäuse 1 befindet sich eine Stromschiene 2 (siehe Figur 2), die fest mit einem metallischen Befestigungs- und Kontaktfuß 3 verbunden ist, der seinerseits für die mechanische und elektrische Verbindung einer als Schutzleiter-Sammelschiene wirkenden Tragschiene 4 mit diversen Haken- und Federmitteln versehen ist, die im dargestellten Ausführungsbeispiel durch mehr oder weniger elastische Stützbeine 5, 6, die sich auf den Tragschienenschenkeln abstützen und durch die Tragschienenschenkel untergreifende, mehr oder weniger elastische Haken 7, 8 gebildet sind. In Abweichung hiervon können andere Ausgestaltungen des Befestigungs- und Kontaktfußes vorgesehen sein. So kann beispielsweise mindestens eines der Stützbeine durch eine gesonderte, einzulegende Feder gebildet werden.

Auf der Stromschiene 2 sitzen Leiteranschlüsse (nicht dargestellt). Die Leiter werden beispielsweise von oben in das Isolierstoffgehäuse 1 eingeführt, so daß in diesem Fall von einem nach oben gerichteten Leiterzug auszugehen ist, der bei entsprechender Stärke eine unzeitige Abrastung der Schutzleiterklemme von der Tragschiene 4 bewirken könnte.

Um die Sicherung gegenüber einem unzeitigen Abrasten infolge Leiterzug zu verbessern, ist zur Unterstützung der mechanischen Verrastung des Befestigungs- und Kontaktfußes 3 im dargestellten Ausführungsbeispiel auf der linken Seite, gesehen auf die Zeichnung, der Fußbereich des Isolierstoffgehäuses 1 als Rastfederbein 9 ausgebildet, das mit einem Hakenstück 10 den entsprechenden Schenkel der Tragschiene 4 untergreift. Dabei ist nun ferner diesem Rastfederbein 9 eine weitere Funktion zugeordnet, und zwar dergestalt, daß an ihm ein Widerlager 11 vorgesehen ist, mit dem der benachbarte Haken 7 des Befestigungs- und Kontaktfußes 3 in seiner Raststellung gegen eine Abrastbewegung von dem Tragschienenschenkel infolge Leiterzuges blockiert ist.

Im dargestellten Ausführungsbeispiel ist dabei eine Ausgestaltung vorgesehen, nach der an dem Haken 7 des Befestigungs- und Kontaktfußes 3 auf der seiner Eingriffszone mit dem Tragschienenschenkel abgewandten Außenseite eine mit Hinterschnitt nach außen verlaufende Abwinkelung 12 gebildet ist. Das Widerlager 11 an dem Rastfederbein 9 ist dabei ein entsprechend geformtes Winkelstück, das in die Abwinkelung 12 des Hakens 7 vorsteht.

Eine unzeitige Abrastbewegung infolge nach oben gerichteten Leiterzuges würde eingangs eine nach außen gerichtete Verlagerungsbewegung des Hakens 7 des Befestigungs- und Kontaktfußes 3 bewirken, mit der er quasi von dem Tragschienenschenkel abrutschen will. Schon diese nach außen gerichtete Bewegung wird durch die sich gegenseitig blockierenden hinterschnittenen Winkelstücke 11, 12 verhindert. Die gegenseitige Blockade bewirkt dabei, daß auch das Rastfederbein 9 selbst nicht von dem Tragschienenschenkel abrasten kann.

Um nun gewollt die Schutzleiterklemme abrasten zu können, ist an dem Rastfederbein 9 unten außenseitig eine Handhabungszone 13 in Form einer Stecköffnung beispielsweise für einen Schraubendreher vorgesehen, mit der dem Rastfederbein 9 eine überwiegend nach außen und auch leicht nach unten gerichtete Entriegelungsbewegung erteilt werden kann. In weiterer Ausgestaltung ist nun ferner an dem Rastfederbein 9 eine den Haken 7 des Befestigungs- und Kontaktfußes 3 auf seiner der Eingriffszone mit dem Tragschienenschenkel entsprechenden Seite beaufschlagende Wirkfläche 14 vorgesehen. Im dargestellten Ausführungsbeispiel ist dafür eine die Abwinkelung 12 des Hakens 7 übergreifende Tasche 15 an dem Rastfederbein 9 ausgebildet, deren Innenfläche die Wirkfläche 14 bildet. Bei der Entriegelungsbewegung trifft somit umgehend die Wirkfläche 14 auf die gegenüberliegende Innenfläche am abgewinkelten Ende des Hakens 7, so daß daraufhin das Rastfederbein 9 den Haken 7 in der Entriegelungsbewegung mitnimmt und beide gemeinsam von dem Tragschienenschenkel freikommen.

## Patentansprüche

1. Schutzleiterklemme mit einem Isolierstoffgehäuse (1), einer darin angeordneten Stromschiene (2) und einem mit der Stromschiene (2) verbundenen Befestigungs- und Kontaktfuß (3), der zur mechanischen und elektrischen Verbindung mit einer als Schutzleier-Sammelschiene wirkenden Tragschiene (4) Haken- und Federmittel (5, 6, 7, 8) zum Zusammenwirken mit den Tragschienenschenkeln aufweist, wobei zur zusätzlichen mechanischen Verbindung mit der Tragschiene an dem Isolierstoffgehäuse (1) zumindest auf einer Seite ein den Tragschienenschenkel untergreifendes Rastfederbein (9) vorgesehen ist, das ein Widerlager (11) zum zusammenwirken mit einer nach außen verlaufenden Abwinkelung (12) des zugehörigen Hakens (7) aufweist, **dadurch gekennzeichnet, daß** an dem Haken (7) des Befestigungs- und Kontaktfußes (3) zur Blockierung seiner Raststellung gegen eine Abrastbewegung von dem Tragschienenschenkel auf der der Eingriffszone mit dem Tragschienenschenkel abgewandten Außenseite durch die nach außen verlaufende Abwinkelung (12) eine Hinterschneidung gebildet ist, für die an dem benachbarten Rastfederbein (9) als blockierendes Widerlager ein entsprechend geformtes Gegenstück (11) vorgesehen ist.

2. Schutzleiterklemme nach Anspruch 1, **dadurch gekennzeichnet, daß** das Gegenstück als ein entsprechend geformtes Winkelstück (11) am Rastfederbein (9) ausgebildet ist.

3. Schutzleiterklemme nach einem der vorhergehenden Ansprüche, dadurch gekennzeichnet, daß an dem Rastfederbein (9) eine den Haken (7) des Befestigungs- und Kontaktfußes (3) auf seiner der Eingriffszone mit dem Tragschienenschenkel entsprechenden Seite beaufschlagende Wirkfäche (14) vorgesehen ist.

4. Schutzleiterklemme nach Anspruch 3, dadurch gekennzeichnet, daß am inneren unteren Bereich des Rastfederbeines (9) eine das abgewinkelte Ende des Hakens (7) übergreifende Tasche (15) gebildet ist, deren eine Innenfläche die Wirkfläche (14) bildet.

5. Schutzleiterklemme nach einem der vorhergehenden Ansprüche, dadurch gekennzeichnet, daß an dem Rastfederbein (9) unten außenseitig eine Handhabungszone (13) für die Entriegelung gebildet ist.

## Claims

1. A protective conductor terminal having an insulating material housing (1), a current bar (2) arranged therein, and a fixing and contact foot (3) which is connected to the current bar (2) and which for mechanical and electrical connection to a mounting rail (4) acting as a protective conductor busbar has hook and spring means (5, 6, 7, 8) for co-operating with the mounting rail limbs, wherein provided for additional mechanical connection to the mounting rail on the insulating material housing (1) at least on one side is a retaining spring leg (9) which engages under the mounting rail limb and which has a support means (11) for co-operating with an outwardly extending angled portion (12) of the associated hook (7), characterised in that formed on the hook (7) of the fixing and contact foot (3) for blocking its retaining position to prevent a disengagement movement from the mounting rail limb on the outside which is remote from the engagement zone with the mounting rail limb, by virtue of the outwardly extending angled portion (12), is an undercut configuration for which a correspondingly shaped counterpart portion (11) is provided on the adjacent retaining spring leg (9) as a blocking support means.

2. A protective conductor terminal according to claim 1 characterised in that the counterpart portion is in the form of a correspondingly shaped angle portion (11) on the retaining spring leg (9).

3. A protective conductor terminal according to one of the preceding claims characterised in that provided on the retaining spring leg (9) is an operative surface (14) which acts on the hook (7) of the fixing and contact foot (3) on its side corresponding to the engagement zone with the mounting rail limb.

4. A protective conductor terminal according to claim 3 characterised in that formed on the inner lower region of the retaining spring leg (9) is a pocket (15) which engages over the angled end of the hook (7) and of which an inside surface forms the operative surface (14).

5. A protective conductor terminal according to one of the preceding claims characterised in that a handling zone (13) for unlocking is formed on the retaining spring leg (9) at the bottom on the outside.

## Revendications

1. Borne pour conducteur de protection, comportant un boîtier en matériau isolant (1), une barre conductrice (2) logée à l'intérieur de celui-ci, et un pied de fixation et de contact (3), relié à la barre conductrice (2), qui présente, pour assurer la liaison mécanique et électrique avec une barre porteuse (4) servant de barre collectrice pour conducteurs de protection, des moyens à crochet et ressort (5, 6, 7, 8) destinés à coopérer avec les ailes de la barre porteuse, une patte élastique d'enclenchement (9) étant prévue, au moins d'un côté du boîtier en matériau isolant (1), pour saisir l'aile de la barre porteuse, afin d'assurer une liaison mécanique supplémentaire avec la barre porteuse, patte élastique d'enclenchement qui présente une butée (11) destinée à coopérer avec une partie formant un angle (12), s'étendant vers l'extérieur, du crochet (7) associé, caractérisée en ce qu'est formée, sur le crochet (7) du pied de fixation et de contact (3), pour empêcher que sa position enclenchée ne soit supprimée par un mouvement de désenclenchement de l'aile de la barre porteuse, une contre-dépouille constituée par la partie formant un angle (12) s'étendant vers l'extérieur, présente du côté extérieur opposé à la zone de prise avec l'aile de la barre porteuse, contre-dépouille pour laquelle est prévue, sur la patte élastique d'enclenchement (9) adjacente, une contrepartie (11) de forme correspondante, servant de butée de blocage.

2. Borne pour conducteur de protection selon la revendication 1, caractérisée en ce que la contrepartie est conformée en partie coudée (11) de forme correspondante, présente sur la patte élastique d'enclenchement (9).

3. Borne pour conducteur de protection selon l'une des revendications précédentes, caractérisée en ce qu'est prévue, sur la patte élastique d'enclenchement (9), une surface active (14) associée au crochet (7) du pied de fixation et de contact (3), du côté de celui-ci qui correspond à la zone de prise avec l'aile de la barre porteuse.

4. Borne pour conducteur de protection selon la revendication 3, caractérisée en ce qu'est formée, dans la zone inférieure intérieure de la patte élastique d'enclenchement (9), une poche (15) coiffant l'extrémité coudée du crochet (7), poche dont une surface intérieure constitue la surface active (14).

5. Borne pour conducteur de protection selon l'une des revendications précédentes, caractérisée en ce qu'est formée, sur le côté extérieur inférieur de la patte élastique d'enclenchement (9), une zone de manipulation (13) pour le désenclenchement.
